# EUROPÄISCHE PATENTSCHRIFT

(11) **EP 0 554 759 B1**
(45) Veröffentlichungstag und Bekanntmachung des Hinweises auf die Patenterteilung: **26.07.1995**
(21) Anmeldenummer: 93101138.1
(22) Anmeldetag: 26.01.1993
(51) Int. Cl.: A41B 1/10

(54) **Hemd, insbesondere Herrenoberhemd**
Shirt, in particular a man's shirt
Chemise, en particulier chemise pour homme

(30) Priorität: 04.02.1992 DE 9201332 U
(43) Veröffentlichungstag der Anmeldung: 11.08.1993
(73) Patentinhaber: VAN LAACK GESELLSCHAFT MIT BESCHRÄNKTER HAFTUNG, D-41061 Mönchengladbach (DE)
(72) Erfinder: Dufour, Claude, W-4050 Mönchengladbach (DE)
(74) Vertreter: Stark, Walter, Dr.-Ing.

(56) Entgegenhaltungen:
- GB-A- 427 377
- US-A- 2 756 432
- US-A- 3 045 246
- US-A- 3 111 682

## Beschreibung

Die Erfindung betrifft ein Hemd, insbesondere Herrenoberhemd, mit langen Ärmeln, Manschetten und einem Armschlitz im Manschettenbereich, wobei ein Randstreifen des Armschlitzes außenseitig einen Knopf trägt und der andere Randstreifen des Randschlitzes ein Knopfloch aufweist.

Derartige Hemden sind in verschiedenen Ausführungen bekannt. Die Manschetten können als Sportmanschetten oder als Klappmanschetten ausgebildet sein. Der Randstreifen mit dem Knopf wird üblicherweise durch den Randstreifen mit dem Knopfloch verdeckt. Durch Einführen des Knopfes in das Knopfloch soll ein Aufklappen des Armschlitzes verhindert werden. Danach befindet sich allerdings der Knopf auf der Außenseite des Randstreifens und ist sichtbar. Das stört insbesondere bei Klappmanschetten, die zusammen mit unterschiedlichsten Manschettenknöpfen verwendet werden.

Aufgabe der Erfindung ist es, ein Hemd der eingangs beschriebenen Gattung so zu gestalten, daß ein Aufklappen des Armschlitzes verhindert wird, ohne daß eine Beknöpfung sichtbar ist.

Diese Aufgabe wird dadurch gelöst, daß das Knopfloch von einer innenseitig am zugeordneten Randstreifen angeordneten Schlaufe gebildet ist. Die Schlaufe kann in den Saum des Randstreifens eingenäht sein. Sie kann aus einem textilen Flachband bestehen, dessen Enden in den Saum eingenäht sind. Da die Schlaufe sich innenseitig am außenliegenden Randstreifen des Armschlitzes befindet, erhält man eine verdeckte Knöpfung, die gleichwohl das Aufklaffen des Armschlitzes zuverlässig verhindert.

Im folgenden wird ein in der Zeichnung dargestelltes Ausführungsbeispiel der Erfindung erläutert; die einzige Figur zeigt teilweise einen Ärmel eines Herrenoberhemdes.

Der in der Zeichnung dargestellte Ärmel 1 eines Herrenoberhemdes weist eine Manschette 2 und im Bereich der Manschette 2 einen Armschlitz 3 auf. Der Armschlitz 3 wird von einem Randstreifen 4 begrenzt, auf den außenseitig ein Knopf 5 aufgenäht ist sowie von einem weiteren Randstreifen 6, der bei geschlossener Manschette auf dem Randstreifen 4 aufliegt. Beide Randstreifen 4, 6 sind gesäumt. In den Saum 7 des Randstreifens 6 ist innenseitig eine Schlaufe 8 eingenäht. Die Schlaufe 8 besteht aus einem textilen Flachband, welches im Schlaufenbereich teilweise gefaltet ist und dessen Enden in den Saum 7 eingenäht sind. Die Schlaufe 8 dient als Knopfloch für den Knopf 5. Nach Einführen des Knopfes 5 in die Schlaufe 8 wird bei verdeckter Beknöpfung ein Aufklaffen des Armschlitzes 3 verhindert.

## Patentansprüche

1. Hemd, insbesondere Herrenoberhemd, mit langen Ärmeln, Manschetten und einem Armschlitz im Manschettenbereich, wobei ein Randstreifen des Armschlitzes außenseitig einen Knopf trägt und der andere Randstreifen des Armschlitzes ein Knopfloch aufweist, dadurch gekennzeichnet, daß das Knopfloch von einer innenseitig am zugeordneten Randstreifen (6) angeordneten Schlaufe (8) gebildet ist.

2. Hemd nach Anspruch 1, dadurch gekennzeichnet, daß die Schlaufe (8) in den Saum (7) des Randstreifens (6) eingenäht ist.

3. Hemd nach Anspruch 1 oder 2, dadurch gekennzeichnet, daß die Schlaufe (8) aus einem textilen Flachband besteht, dessen Enden in den Saum (7) eingenäht sind.

## Claims

1. Shirt, more especially a man's overshirt, having long sleeves, cuffs and an arm slit in the cuff region, an edge strip of the arm slit being provided on its outside with a button, and the other edge strip of the arm slit having a buttonhole, characterised in that the buttonhole is formed by a loop (8), which is disposed on the inside of the associated edge strip (6).

2. Shirt according to claim 1, characterised in that the loop (8) is sewn into the seam (7) of the edge strip (6).

3. Shirt according to claim 1 or 2, characterised in that the loop (8) is formed from a flat textile strip, the ends of which are sewn into the seam (7).

## Revendications

1. Chemise, en particulier chemise pour homme à manches longues, aux manchettes fendues, où l'un des deux rebords de la fente de la manchette porte un bouton du côté extérieur tandis que l'autre rebord de la fente de la manchette est muni d'une boutonnière, caractérisée en ce que la boutonnière est constituée par une ganse (8) aménagée à l'intérieur du rebord (6) y relatif.

2. Chemise selon la revendication 1, caractérisée en ce que la ganse (8) est cousue dans l'ourlet (7) du rebord (6).

3. Chemise selon la revendication 1 ou 2, caractérisée en ce que la ganse (8) est constituée par un ruban en textile dont les bouts sont cousus dans l'ourlet (7).
